# EUROPÄISCHE PATENTSCHRIFT

(11) **EP 1 562 833 B1**
(45) Veröffentlichungstag und Bekanntmachung des Hinweises auf die Patenterteilung: **29.10.2008**
(21) Anmeldenummer: 03776838.9
(22) Anmeldetag: 08.11.2003
(51) Int. Cl.: B65D 25/32

(54) **BEHÄLTER MIT ÖFFNUNGSEINRICHTUNG**
CONTAINER COMPRISING AN OPENING DEVICE
RECIPIENT MUNI D'UN SYSTEME D'OUVERTURE

(30) Priorität: 15.11.2002 DE 10253562; 04.02.2003 DE 10304452
(43) Veröffentlichungstag der Anmeldung: 17.08.2005
(73) Patentinhaber: Deutsche Amphibolin-Werke von Robert Murjahn Stiftung & Co KG, 64372 Ober-Ramstadt (DE)
(72) Erfinder: MURJAHN, Klaus, 64285 Darmstadt (DE); OBERHOFER, Kurt, 69259 Wilhelmsfeld (DE)
(74) Vertreter: Meyer-Roedern, Giso
(86) Internationale Anmeldenummer: PCT/DE2003/003706
(87) Internationale Veröffentlichungsnummer: WO 2004/045976

(56) Entgegenhaltungen:
- GB-A- 325 532
- GB-A- 526 855
- GB-A- 1 423 481

## Beschreibung

Die Erfindung betrifft einen Behälter mit einem Korpus, mit einem Dekkel, der an dem Korpus eine Schließstellung einnimmt, aus der er mittels eines Aushebemechanismus lösbar ist, und mit einem gelenkig an dem Korpus angebrachten Tragbügel, der zur Aktivierung des Aushebemechanismus durch Stelleingriffe zwecks Mitnahme an den Deckel ankoppelbar und zur Deaktivierung des Aushebemechanismus durch Stelleingriff von dem Deckel abkoppelbar ist.

Ein solcher Behälter ist aus der GB 526 855 A bekannt. Er hat einen Deckel, der sich durch Hochschwenken des Tragbügels ausheben läßt, und zwar in den Ansichten gemäß Fig. 1 und Fig. 2 durch Hochschwenken allein entgegen dem Uhrzeigersinn.

Bei der GB 325 532 A wird der Deckel eines Behälters durch Niederschwenken des Tragbügels ausgehoben, und zwar in der Ansicht gemäß Fig. 1 durch Niederschwenken allein im Uhrzeigersinn.

Aufgabe der Erfindung ist es, die Bedienungsfreundlichkeit eines Behälters der genannten Art zu verbessern.

Diese Aufgabe wird mit einem derartigen Behälter gelöst, dessen Aushebemechanismus sich durch Schwenken des Tragbügels in beiden Drehrichtungen, d. h. sowohl im Uhrzeigersinn, als auch entgegen dem Uhrzeigersinn, betätigen läßt.

Bei einer bevorzugten Ausführungsform nimmt der Deckel an dem Korpus eine Raststellung ein, aus der er nur mittels des Aushebemechanismus gelöst werden kann.

Der Tragbügel kann zwecks Aushebens sowohl einseitig, als auch beidseitig an dem Deckel angreifen. Der beidseitige Angriff erfolgt jeweils auf derselben Seite der Tragbügel-Anlenkachse.

Der Aushebemechanismus kann zum einen durch ein Hochschwenken des Tragbügels gleichermaßen im Uhrzeigersinn und entgegen dem Uhrzeigersinn in Funktion treten.

Der Aushebemechanismus kann zum anderen durch ein Niederschwenken des Tragbügels gleichermaßen im Uhrzeigersinn und entgegen dem Uhrzeigersinn in Funktion treten.

Bei einer bevorzugten Ausführungsform liegt der Deckel in der Schließstellung mit einer umlaufenden Schürze außen vor dem oberen Rand des Korpus. Der aktivierte Tragbügel ist geeignet, die Schürze mit wenigstens einem Zapfen, einem Stift, einem Hebel, einer Lasche o. ä. zu untergreifen.

Bei einer bevorzugten Ausführungsform läßt/lassen sich der/die Zapfen, Stift(e), Hebel, Lasche(n) o. ä. zwecks Aktivierung und Deaktivierung des Aushebemechanismus an dem Tragbügel verstellen.

Bei einer bevorzugten Ausführungsform sind der/die Zapfen, Stift(e), Hebel, Lasche(n) o. ä. starr an dem Tragbügel angeordnet. Der Tragbügel läßt sich zwecks Aktivierung und Deaktivierung des Aushebemechanismus zwischen wenigstens zwei Gelenkachsen an den Korpus verstellen. Vorteilhaft dabei ist, daß zu dem Tragbügel des Behälters keine beweglichen Teile hinzukommen.

Bei einer bevorzugten Ausführungsform hat der Tragbügel Wellenzapfen, die einander auf gleicher Achse diametral gegenüberliegen. Das Korpus hat zwei diametrale Lageraugen und wenigstens ein Paar außermittiger Lageraugen, die einander auf gleicher Achse gegenüberliegen und mit den diametralen Lageraugen durch ein Langloch verbunden sind. Der Tragbügel läßt sich mit seinen Wellenzapfen durch das Langloch zwischen den Lageraugen verschieben.

Bei einer bevorzugte Ausführungsform sind Zapfen, Stift (e), Hebel, Lasche(n) o. ä. beidseits der Wellenzapfen an dem Tragbügel angeordnet. Ebenso sind zwei Paare außermittiger Lageraugen beidseits der diametralen Lageraugen vorgesehen und durch ein gemeinsames Langloch damit verbunden.

Bei einer bevorzugten Ausführungsform wird bei erstmaligem Aktivieren des Aushebemechanismus eine Originalitätssicherung wirksam. Insbesondere kann das erstmalige Vornehmen des Stelleingriffs, mit dem der Tragbügel zwecks Aushebens an den Deckel angekoppelt wird, die Originalitätssicherung wirksam werden lassen.

Die Erfindung wird im folgenden anhand von drei in der Zeichnung dargestellten Ausführungsbeispielen näher erläutert. Es zeigen:
- Fig. 1: die Seitenansicht eines ersten Behälters;
- Fig. 2: eine Draufsicht auf den ersten Behälter;
- Fig. 3: die Seitenansicht eines zweiten Behälters;
- Fig. 4: eine Draufsicht auf den zweiten Behälter;
- Fig. 5: eine übereinstimmende Einzelheit V beider Behälter;
- Fig. 6: die Seitenansicht eines dritten Behälters;
- Fig. 7: eine vergrößerte Einzelheit VII von Fig. 6; und
- Fig. 8: eine Draufsicht auf den dritten Behälter mit Blick in Richtung VIII von Fig. 6.

Alle drei Behälter haben ein Korpus in Form eines Topfs oder eines Eimers mit einem Boden 10 und einer umlaufenden Seitenwand 12. Wenn der Behälter wie üblich auf dem Boden 10 steht, befindet sich eine von der Seitenwand 12 umgebene Öffnung des Korpus oben. Zum Verschließen der Öffnung ist ein Deckel vorgesehen. Desweiteren hat der Behälter einen an dem Korpus angelenkten Tragbügel 14.

Korpus und Deckel bestehen aus Kunststoff. An den öffnungsnahen oberen Rand der Seitenwand 12 des Korpus ist ein nach außen abstehender, umlaufender Flansch angeformt, von dessen äußerem Rand ein umlaufender Kragen 16 nach unten absteht. Der Deckel hat eine Deckelplatte 18 und eine von deren Rand nach unten abstehende Schürze 20, die über den Kragen 16 paßt und eine Raststellung daran einnimmt, in der der Behälter dicht verschlossen ist.

Der Tragbügel 14 ist beidseits an dem Korpus angelenkt. Er hat dazu Wellenzapfen 22, die auf einer gemeinsamen Diametralachse liegen. Letztere erstreckt sich parallel zum Boden 10 des Behälters. Die Wellenzapfen 22 sind in Lageraugen 34 eingelassen, die von Rundlöchern des Kragens 16 und runden Sacklöchern der Behälterseitenwand 12 gebildet werden. Die Lageraugen 34 sind unterhalb der Schürze 20 des in Schließstellung befindlichen Deckels angeordnet.

Der Tragbügel 14 übergreift den Deckel mit einigem Bewegungsspiel. Er hat in der Mitte einen Handgriff 24.

Der Tragbügel 14 hat eine Ruhestellung außen an der Behälterseitenwand 12. Er kann über den Kragen 16 und den Deckel des Behälters hochgeschwenkt werden, um den Behälter von Hand anzuheben und an dem Tragbügel 14 zu tragen.

Der Tragbügel 14 hat überdies die Funktion, den Deckel des Behälters auszuheben und von dem Korpus zu lösen. Dazu wird der Tragbügel 14 durch gezielten Stelleingriff aktiviert.

In der Variante gemäß Fig. 1 und Fig. 2 nimmt der Tragbügel 14 von seiner Anlenkachse her gesehen eine Halbseite des Behälters ein. In den Tragbügel 14 ist ein Stift 26 quer verschieblich eingelassen. Der Stift 26 ist normalerweise von dem Deckel frei. Er läßt sich, wie in Fig. 5 gezeigt, durch Eindrücken zu dem Korpus des Behälters hin einrücken, so daß er durch eine Führungsnut 28 in dem Kragen 16 unter die Schürze 20 des Deckels gelangt. Nach so erfolgter Aktivierung des Stifts 26 kann der Deckel durch Hochschwenken des Tragbügels 14 ausgehoben und von dem Korpus gelöst werden. Der Stift 26 läßt sich durch Zurückziehen in dem Sinn deaktivieren, daß er von dem Deckel freikommt und der Behälter an dem Tragbügel 14 wieder wie üblich getragen werden kann.

In der Variante gemäß Fig. 3 und Fig. 4 ist der Tragbügel 14 einseitig über die Anlenkachse hinaus verlängert. Die Verlängerung ist so kurz, daß sie in der Ruhestellung des Tragbügels 14 außen an der Behälterseitenwand 12 nicht nach oben über den Deckel vorsteht. Die Stapelbarkeit des Behälters wird daher durch die Verlängerung nicht beeinträchtigt. Am Ende der Verlängerung ist ein Stift 26 quer verschieblich in den Tragbügel 14 eingelassen. Der Stift 26 ist normalerweise von dem Deckel frei. Er läßt sich wie vor aktivieren, so daß er durch eine Führungsnut 28 in dem Kragen 16 unter die Schürze 20 des Deckels gelangt. Sodann kann der Deckel durch Niederschwenken des Tragbügels 14 ausgehoben und von dem Korpus gelöst werden. Der Stift 26 läßt sich durch Zurückziehen deaktivieren.

Die Führungsnut 28 ist jeweils doppelt vorhanden, und zwar in spiegelsymmetrischer Anordnung beidseits der Anlenkachse des Tragbügels 14. Das ermöglicht es, den Deckel durch Schwenken des Tragbügels 14 in beiden Drehrichtungen auszuheben.

Statt des in Fig. 2 und Fig. 4 mit durchgezogener Linie dargestellten einseitigen Angriffs an dem Deckel ist jeweils auch ein beidseitiger Angriff vorzugsweise in symmetrischer Konfiguration möglich. Wie in Fig. 2 und Fig. 4 gestrichelt angedeutet, liegen dazu Stifte 26 jeweils auf derselben Seite der Anlenkachse des Tragbügels 14 paarweise einander gegenüber.

Beim erstmaligen Aktivieren des Aushebemechanismus durch Betätigung eines Stifts 26 reißt eine Sollbruchstelle, die der Originalitätssicherung dient.

Statt eines Stifts 26 kann der Tragbügel 14 auch einen beliebig anders gestalteten Mitnehmer für den Deckel haben.

In der Variante gemäß Fig. 6 bis Fig. 8 ist der Tragbügel 14 wie in Fig. 3 und Fig. 4 verlängert. Der Tragbügel 14 hat Wellenzapfen 22, die auf einer gemeinsamen Diametralachse liegen. Beidseits der Wellenzapfen 22 sind Mitnehmerzapfen 30, 32, die an die Stelle der Stifte 26 treten, starr an den Tragbügel 14 angeformt. Die Mitnehmerzapfen 30, 32 stehen wie die Wellenzapfen 22 nach innen von dem Tragbügel 14 vor. Sie liegen einander paarweise auf gleicher Achse gegenüber. Ein inneres Paar Mitnehmerzapfen 30 befindet sich an der Griffseite des Tragbügels 14, und ein äußeres Paar Mitnehmerzapfen 32 an der Verlängerung des Tragbügels 14 jenseits der Wellenzapfen 22.

Das Korpus des Behälters weist wie vor ein Paar diametraler Lageraugen 34 auf. Beidseits davon sind zwei Paare außermittiger Lageraugen 36 vorgesehen, die einander auf gleicher Achse gegenüberliegen. Die aussermittigen Lageraugen 36 sind Rundlöcher im Kragen 16 des Korpus. Sie sind mit den diametralen Lageraugen 34 durch ein gemeinsames Langloch 38 verbunden.

Der Tragbügel 14 läßt sich mit seinen Wellenzapfen 22 in den Langlöchern 38 verschieben und zwischen den Lageraugen 34, 36 umsetzen.

Der Kragen 16 des Korpus ist mit Führungsnuten 28 versehen, durch die die Mitnehmerzapfen 30, 32 den Deckel untergreifen und ausheben können. Wenn die Wellenzapfen 22 in den diametralen Lageraugen 34 sitzen (vgl. Fig. 8 links), sind die Mitnehmerzapfen 30, 32 beidseits von dem Deckel frei. Der Aushebemechanismus ist deaktiviert. Der Behälter kann in herkömmlicher Weise getragen werden.

Zur Aktivierung des Aushebemechanismus wird der Tragbügel 14 mit den Wellenzapfen 22 in die äußeren Lageraugen 36 umgesetzt. Dabei kommen wahlweise die inneren oder äußeren Mitnehmerzapfen 30, 32 in den Führungsnuten 28 zu liegen. Der Deckel wird mit den äußeren Mitnehmerzapfen 32 durch Niederschwenken des Tragbügels (vgl. Fig. 8 rechts), und mit den inneren Mitnehmerzapfen 30 durch Hochschwenken des Tragbügels 14 ausgehoben.

Eine Originalitätssicherung läßt sich in den Varianten gemäß Fig. 6 bis Fig. 8 auf verschiedenste Art und Weise realisieren. So kann man den Tragbügel 14 mit einer Plombe an den Behälter anbinden, die beim erstmaligen Umsetzen des Tragbügels 14 aufreißt. Auch können sowohl die Führungsnuten 28, als auch die Langlöcher 38 mit einer Versiegelung versehen sein, die beim erstmaligen Eingriff eines Zapfens 22, 30, 32 darin zerstört wird.

### Liste der Bezugszeichen

- 10: Boden
- 12: Seitenwand
- 14: Tragbügel
- 16: Kragen
- 18: Deckelplatte
- 20: Schürze
- 22: Wellenzapfen
- 24: Handgriff
- 26: Stift
- 28: Führungsnut
- 30: innerer Mitnehmerzapfen
- 32: äußerer Mitnehmerzapfen
- 34: diametrales Lagerauge
- 36: außermittiges Lagerauge
- 38: Langloch

## Patentansprüche

1. Behälter mit einem Korpus, mit einem Deckel, der an dem Korpus eine Schließstellung einnimmt, aus der er mittels eines Aushebemechanismus lösbar ist, und mit einem gelenkig an dem Korpus angebrachten Tragbügel (14), der zur Aktivierung des Aushebemechanismus durch Stelleingriff zwecks Mitnahme an den Deckel ankoppelbar und zur Deaktivierung der Aushebemechanismus durch Stelleingriff von dem Deckel abkoppelbar ist, **dadurch gekennzeichnet, daß** der Aushebemechanismus durch Schwenken des Tragbügels (14) in beiden Drehrichtungen betätigbar ist.

2. Behälter nach Anspruch 1, **dadurch gekennzeichnet, daß** der Deckel an dem Korpus eine Raststellung einnimmt, aus der er nur mittels des Aushebemechanismus lösbar ist.

3. Behälter nach Anspruch 1 oder 2, **dadurch gekennzeichnet, daß** der Tragbügel (14) einseitig an dem Deckel angreift.

4. Behälter nach Anspruch 1 oder 2, **dadurch gekennzeichnet, daß** der Tragbügel (14) auf derselben Seite seiner Anlenkachse beidseitig an dem Deckel angreift.

5. Behälter nach einem der Ansprüche 1 bis 4, **dadurch gekennzeichnet, daß** der Aushebemechanismus durch ein Höchschwenken des Tragbügels (14) in Funktion tritt.

6. Behälter nach einem der Ansprüche 1 bis 4, **dadurch gekennzeichnet, daß** der Aushebemechanismus durch ein Niederschenken des Tragbügels (14) in Funktion tritt.

7. Behälter nach einem der Ansprüche 1 bis 6, **dadurch gekennzeichnet, daß** der Deckel in der Schließstellung mit einer umlaufenden Schürze (20) außen vor dem oberen Rand des Korpus liegt, und daß der aktivierte Tragbügel (14) die Schürze (20) mit wenigstens einem Zapfen (30, 32), einem Stift (26), einem Hebel, einer Lasche o. ä. zu untergreifen geeignet ist.

8. Behälter nach Anspruch 7, **dadurch gekennzeichnet, daß** der/die Zapfen, Stift(e) (26), Hebel, Lasche(n) o. ä. zwecks Aktivierung und Deaktivierung des Aushebemechanismus an dem Tragbügel (14) verstellbar ist/sind.

9. Behälter nach Anspruch 7, **dadurch gekennzeichnet, daß** der/die Zapfen (30, 32), Stift(e), Hebel, Lasche(n) o. ä. starr an dem Tragbügel (14) angeordnet und der Tragbügel (14) zwecks Aktivierung und Deaktivierung des Aushebemechanismus zwischen wenigstens zwei Gelenkachsen an dem Korpus verstellbar ist.

10. Behälter nach Anspruch 9, **dadurch gekennzeichnet, daß** der Tragbügel (14) Wellenzapfen (22) hat, die einander auf gleicher Achse diametral gegenüberliegen, und daß das Korpus zwei diametrale Lageraugen (34) und wenigstens ein Paar außermittiger Lageraugen (36) hat, die einander auf gleicher Achse gegenüberliegen und mit den diametralen Lageraugen (34) durch ein Langloch (38) verbunden sind.

11. Behälter nach Anspruch 10, **dadurch gekennzeichnet, daß** die Zapfen (30, 32), Stift(e), Hebel, Lasche(n) o. ä. beidseits der Wellenzapfen (22) an dem Tragbügel (14) angeordnet und zwei Paare außermittiger Lageraugen (36) beidseits der diametralen Lageraugen (34) vorgesehen und durch ein gemeinsames Langloch (38) damit verbunden sind.

12. Behälter nach einem der Ansprüche 1 bis 11, **dadurch gekennzeichnet, daß** das erstmalige Aktivieren des Aushebemechanismus eine Originalitätssicherung wirksam werden läßt.

## Claims

1. A container with a body with a lid which on the body occupies a closed position, from which it can be released by means of a lifting mechanism, and with a carrying handle (14) which is mounted in an articulated manner on the body and which, to activate the lifting mechanism, can be coupled to the lid by selective engagement for entrainment therewith, and, to deactivate the lifting mechanism, can be uncoupled from the lid by selective engagement, **characterised in that** the lifting mechanism can be actuated by pivoting the carrying handle (14) in both directions of rotation.

2. A container according to Claim 1, **characterised in that** the lid occupies on the body a detent position from which it can be released only by means of the lifting mechanism.

3. A container according to Claim 1 or 2, **characterised in that** the carrying handle (14) engages on one side of the lid.

4. A container according to Claim 1 or 2, **characterised in that** carrying handle (14) engages on either side of the lid on the same side as its axis of articulation.

5. A container according to any one of Claims 1 to 4, **characterised in that** the lifting mechanism is brought into operation by pivoting up the carrying handle (14).

6. A container according to any one of Claims 1 to 4, **characterised in that** the lifting mechanism is brought into operation by pivoting down the carrying handle (14).

7. A container according to any one of Claims 1 to 6, **characterised in that** in its closed position the lid is situated with a circumferential skirt (20) outwardly in front of the upper rim of the body, and **in that** the activated carrying handle (14) is suitable for engaging under the skirt (20) with at least one lug (30,32), pin (26), lever, tab or the like.

8. A container according to Claim 7, **characterised in that** the lug(s), pin(s) (26), lever(s), tabs or the like is/are adjustable for the purpose of activating and deactivating the lifting mechanism on the carrying handle (14).

9. A container according to Claim 7, **characterised in that** the lug(s) (30,32), pin(s), lever(s), tabs or the like is/are arranged rigidly on the carrying handle (14) and the carrying handle (14) is adjustable for the purpose of activating and deactivating the lifting mechanism between at least two pivot axes on the body.

10. A container according to Claim 9, **characterised in that** the carrying handle (14) has journals (22) which are situated diametrically opposite one another on the same axis, and **in that** the body has two diametral bearing eyes (34) and at least one pair of eccentric bearing eyes (36) which are situated opposite one another on the same axis and are connected with the diametral bearing eyes (34) through a slot (38).

11. A container according to Claim 10, **characterised in that** the lug(s) (30,32), pin(s), lever(s), tabs or the like is/are arranged on either side of the journals (22) on the carrying handle (14), and two pairs of eccentric bearing eyes (36) are provided on either side of the diametral bearing eyes (34) and are connected therewith through a common slot (38).

12. A container according to any one of Claims 1 to 11, **characterised in that** the first activation of the lifting mechanism allows an authenticity safeguard to become active.

## Revendications

1. Récipient doté d'un corps, d'un couvercle qui occupe sur le corps une position de fermeture, de laquelle il peut être détaché au moyen d'un mécanisme d'enlèvement, et d'une anse (14) montée de manière articulée sur le corps, qui peut être accouplée au couvercle pour l'activation du mécanisme d'enlèvement par engagement de positionnement en vue de son entraînement et désaccouplée du couvercle pour la désactivation du mécanisme d'enlèvement par engagement de positionnement, **caractérisé en ce que** le mécanisme d'enlèvement peut être actionné par pivotement de l'anse (14) dans les deux sens de rotation.

2. Récipient selon la revendication 1, **caractérisé en ce que** le couvercle occupe une position d'encliquetage sur le corps, de laquelle il peut être détaché seulement au moyen du mécanisme d'enlèvement.

3. Récipient selon la revendication 1 ou 2, **caractérisé en ce que** l'anse (14) agit sur un côté sur le couvercle.

4. Récipient selon la revendication 1 ou 2, **caractérisé en ce que** l'anse (14) agit sur le même côté de son axe d'articulation des deux côtés sur le couvercle.

5. Récipient selon l'une des revendications 1 à 4, **caractérisé en ce que** le mécanisme d'enlèvement entre en fonctionnement par un pivotement de l'anse (14) vers le haut.

6. Récipient selon l'une des revendications 1 à 4, **caractérisé en ce que** le mécanisme d'enlèvement entre en fonctionnement par un pivotement de l'anse (14) vers le bas.

7. Récipient selon l'une des revendications 1 à 6, **caractérisé en ce que** le couvercle se trouve dans la position de fermeture avec une jupe (20) périphérique à l'extérieur devant le bord supérieur du corps, et **en ce que** l'anse (14) activée convient pour venir en grise sous la jupe (20) avec au moins un tenon (30, 32), une tige (26), un levier, une languette ou similaire.

8. Récipient selon la revendication 7, **caractérisé en ce que** le/les tenons, tiges (26), leviers, languettes ou similaires est/sont réglables sur l'anse (14) en vue de l'activation et de la désactivation du mécanisme d'enlèvement.

9. Récipient selon la revendication 7, **caractérisé en ce que** le/les tenons (30, 32), tige, leviers, languettes ou similaire sont disposés fixement sur l'anse (14) et l'anse (14) est réglable en vue de l'activation et de la désactivation du mécanisme d'enlèvement entre au moins deux axes d'articulation sur le corps.

10. Récipient selon la revendication 9, **caractérisé en ce que** l'anse (14) présente des tourillons (22) qui se font face diamétralement sur le même axe, et **en ce que** le corps possède deux oeillets de palier (34) diamétraux et au moins une paire d'oeillets de palier (36) excentrés qui se font face sur le même axe et sont reliés aux oeillets de palier (34) diamétraux par un trou oblong (38).

11. Récipient selon la revendication 10, **caractérisé en ce que** les tenons (30, 32), tiges, leviers, languettes ou similaires sont disposés des deux côtés des tourillons (22) sur l'anse (14) et deux paires de palier d'oeillets (36) excentrés sont prévues des deux côtés des oeillets de palier (34) diamétraux et sont reliées ainsi par un trou oblong (38) commun.

12. Récipient selon l'une des revendications 1 à 11, **caractérisé en ce que** la première activation du mécanisme d'enlèvement fait activer une sécurité d'origine.
